# FASCICULE DE BREVET EUROPEEN

(11) **EP 4 348 103 B1**
(45) Date de publication et mention de la délivrance du brevet: **08.07.2026**
(21) Numéro de dépôt: 22730552.1
(22) Date de dépôt: 30.05.2022
(51) Int. Cl.: F21S 41/141, F21S 41/37, F21S 41/40, F21S 41/50, F21S 43/14, F21S 43/33, F21S 43/50

(54) **MODULE LUMINEUX DE VÉHICULE AUTOMOBILE**
LICHTMODUL FÜR EIN KRAFTFAHRZEUG
LIGHT MODULE FOR MOTOR VEHICLE

(30) Priorité: 31.05.2021 FR 2105735
(43) Date de publication de la demande: 10.04.2024
(73) Titulaire: VALEO VISION, 93012 Bobigny Cedex (FR)
(72) Inventeur: ZHU, Lingxuan, 93012 BOBIGNY Cedex (FR); BAYLE, Francois, 93012 BOBIGNY Cedex (FR); DENG, Xinyu, 93012 BOBIGNY Cedex (FR)
(74) Mandataire: Valeo Visibility
(86) Numéro de dépôt international: PCT/EP2022/064620
(87) Numéro de publication internationale: WO 2022/253757

(56) Documents cités:
- EP-A1- 3 721 135
- DE-A1- 102008 046 748
- DE-A1- 102018 213 563
- JP-B2- 3 390 413
- JP-B2- 3 961 652
- US-A- 4 733 335
- US-A1- 2002 163 810
- US-B1- 6 406 173

## Description

### Domaine technique

La présente invention se situe dans le domaine de l'industrie automobile, et concerne plus particulièrement des dispositifs lumineux permettant de signaler la présence du véhicule automobile.

### Technique antérieure

On connait des dispositifs lumineux pour véhicule automobile comprenant une pluralité de sources de lumière configurées pour émettre des rayons lumineux et une pluralité de guides de lumière, chaque source de lumière étant couplée optiquement à une base de l'un des guides de lumière, de sorte qu'au moins une partie des rayons lumineux générés par chaque source de lumière soit injectée dans le guide de lumière associé. Ces rayons lumineux sortent du guide par une surface de sortie opposée à la base. Les sources de lumière sont pilotables individuellement, ou par groupe. Ces dispositifs lumineux sont dits matriciels car ils permettent de générer une pluralité de « pixels lumineux » afin de créer de nombreuses fonctionnalités lumineuses sur les véhicules automobiles. De telles fonctionnalités lumineuses permettent notamment d'indiquer à un véhicule voisin une ou des informations sur un état du véhicule automobile sur lequel est monté le dispositif, comme par exemple une information sur l'état de charge, une panne, une vitesse et/ou une trajectoire à venir dudit véhicule automobile. Elles permettent également d'indiquer à un véhicule voisin une ou des informations sur un état du trafic que le véhicule voisin peut ne pas avoir eu la possibilité de détecter directement.

Dans ce contexte de dispositifs lumineux matriciels, des inconvénients des dispositifs à guides de lumière sont le coût élevé et la complexité de leur mise en œuvre. Un autre inconvénient des dispositifs connus est que l'aspect lumineux est variable à l'intérieur d'un pixel, c'est-à-dire qu'il y a des écarts de luminosité selon la portion observée d'un pixel donné. Cette inhomogénéité est généralement critiquée par les clients, qui souhaitent que chaque pixel présente une luminosité uniforme.

En outre les dispositifs à guide de lumière présentent un rendement lumineux faible, car il y a des pertes au couplage des rayons lumineux ainsi qu'à leur guidage. En conséquence les sources de lumière doivent être puissantes ce qui augmente la consommation électrique, ainsi que l'échauffement généré.

Enfin, ces dispositifs sont peu adaptés à des variations importantes de profondeur du dispositif, celle-ci étant mesurée dans la direction globale du faisceau émis par le dispositif. En effet, dès lors que la profondeur du dispositif augmente il est compliqué de fabriquer les éléments le constituant en raison de contraintes techniques liées aux techniques de fabrication, notamment par injection. Il est alors impossible de fabriquer lesdits éléments par les procédés habituels, ce qui en augmente le coût. Or, les formes souhaitées par les clients ont des galbes de plus en plus prononcés, ce qui implique des profondeurs très différentes selon l'endroit du dispositif où elle est mesurée.

### Exposé de l'invention

L'invention propose à cet effet un dispositif d'affichage d'information pour véhicule automobile permettant de pallier au moins en partie les inconvénients mentionnés ci-dessus. Le dispositif d'affichage selon l'invention est facile à mettre en œuvre et permet d'obtenir une bonne homogénéité des pixels. Il est également facile à adapter à des formes de galbes diverses tout en utilisant des éléments de conception simple. Il présente un bon rendement photométrique ce qui permet de diminuer la consommation électrique et l'échauffement, tout en garantissant une luminosité élevée. L'échauffement limité permet l'utilisation de matériaux bon marché, ayant une résistance limitée à la chaleur. Le bon rendement photométrique permet également de réduire le nombre de sources de lumière utilisées, ou bien d'utiliser des sources de lumière moins coûteuses. Ces caractéristiques permettent ainsi d'assurer un faible coût du dispositif. Il permet d'afficher des pixels avec un bon niveau d'homogénéité, et bien séparés les uns des autres.

A ce titre l'invention vise un module lumineux de véhicule automobile selon la revendication 1.

Par émission radiale on comprend que l'émission lumineuse se fait en majorité latéralement par rapport à un axe de montage de la source de lumière, et tout autour de cet axe. Par exemple, dans le cas d'une LED (pour Light Emitting Diode en anglais, ou Diode électroluminescente en français), cette dernière est montée sur un support généralement plan, au moins localement au niveau de la LED. L'émission radiale est alors latérale par rapport à un axe perpendiculaire au plan du support.

Avantageusement, l'émission de la source de lumière présente une symétrie de révolution autour de l'axe de montage. Ceci permet un éclairage homogène tout autour de la source de lumière.

Selon l'invention, une source de lumière à émission radiale est installée en regard de la cavité, elle présente un pic d'émission orienté vers les cloisons de ladite cavité. Ainsi l'essentiel des rayons lumineux émis par la source de lumière va directement sur ces cloisons, et une faible quantité de ces rayons, voire aucun d'entre eux, est orientée directement vers la deuxième ouverture, et sort de la cavité sans avoir rencontré de cloison.

Avantageusement, le module peut comporter une ou plusieurs des caractéristiques ci-dessous, prises seules ou en combinaison :
- les sources de lumière sont configurées pour être activables sélectivement ;
- le module lumineux comprend un masque ajouré situé à distance de la pluralité de sources de lumière selon un sens de propagation des rayons lumineux, le masque ajouré comprenant une grille formant une pluralité de cellules lumineuses en regard des cavités et des sources de lumière associées, chaque cellule lumineuse étant disjointe d'une cellule lumineuse directement adjacente ;
- le module lumineux comprend un support de masque placé en regard des deuxièmes ouvertures, afin d'être traversé par les rayons lumineux, et supportant le masque ajouré ;
- le support de masque est un diffuseur ;
- le masque ajouré est monobloc avec le support de masque ;
- le masque ajouré et le support de masque sont obtenus par moulage bi-injection de matières plastiques ;
- le masque ajouré est rapporté sur le support de masque, le masque ajouré étant fixé solidairement au support par des moyens de fixation ;
- le masque ajouré est déposé sur le support de masque, la grille du masque ajouré étant formée par une couche d'un matériau opaque déposé sur une face du masque ajouré ;
- les cavités sont formées par des cloisons de couleur claire, notamment de couleur blanche ;
- les cloisons ont une au moins une paroi texturée pour diffuser les rayons lumineux qui les impactent ;
- des cloisons sont composées d'une superposition de plusieurs sous-cloisons.
- les sources de lumière comportent une ou plusieurs diodes électroluminescentes à émission radiale.

L'invention porte également sur un dispositif lumineux de véhicule automobile comportant au moins un module lumineux selon l'invention. Avantageusement le dispositif lumineux est destiné à être monté à l'arrière d'un véhicule automobile.

### Brève description des dessins

L'invention sera mieux comprise à la lecture de la description qui suit et à l'examen des figures qui l'accompagnent :
[Fig.1] est une vue schématique en coupe transversale d'un module selon un premier mode de réalisation de l'invention ;
[Fig.2] est une vue schématique en coupe transversale d'un module selon un deuxième mode de réalisation de l'invention ;
[Fig.3] est une vue schématique en coupe transversale d'un module selon un troisième mode de réalisation de l'invention ;
[Fig.4] est une vue schématique en coupe transversale d'un module selon un quatrième mode de réalisation de l'invention ;
[Fig.5a] est vue schématique latérale d'une source de lumière positionnée sur un support ;
[Fig.5b] est un diagramme représentant un exemple d'intensité relative d'une source de lumière à émission radiale.

### Description détaillée

Les numéros de référence du premier mode de réalisation sont utilisés pour désigner les éléments identiques ou correspondants des deuxième, troisième et quatrième mode de réalisation, ces numéros étant toutefois majorés respectivement de 200, 300 et 400. Il est par ailleurs fait référence à la description de ces éléments dans le cadre du premier mode de réalisation. Les éléments apparaissant à partir du deuxième mode de réalisations suivent une numérotation similaire, présentant les mêmes dizaines et les mêmes unités dans tous les modes de réalisation, et ayant comme chiffre des centaines un « 2 » pour le deuxième mode de réalisation, un « 3 » pour le troisième mode de réalisation, et un « 4 » pour le quatrième mode de réalisation. Il est par ailleurs fait référence à la description de ces éléments dans le cadre des modes de réalisation précédents.

La [Fig.1] est une vue schématique en coupe transversale d'un module selon un premier mode de réalisation de l'invention.

Le module 1 comprend une pluralité de sources de lumière 10 disposées sur un support 11. Par exemple les sources de lumière sont de type LED. Le support peut être un circuit imprimé, par exemple de type PCB (pour « Printed Circuit Board » en anglais) ou IMS (pour « Insulated Metal Substrate » en anglais). Il peut aussi être de type circuit flexible (« flexboard » en anglais). Dans ce cas le support est destiné à assurer l'alimentation électrique des sources de lumière 10, depuis une source d'énergie électrique. Alternativement le support peut être un dissipateur de chaleur ne présentant pas de piste électrique, le circuit d'alimentation électrique des sources de lumière lui étant annexé. Les sources de lumière 10 sont configurées pour être activables sélectivement. Le module de pilotage qui permet de les actionner est configuré pour pouvoir allumer et éteindre chaque source de lumière 10 individuellement ou par groupes.

Chaque source de lumière 10 est associée à une cavité 20 présentant une première ouverture 31 orientée vers la source de lumière, et une deuxième ouverture 32 opposée à la première ouverture 31. Autrement dit, par rapport à la source de lumière 10 associée, la première ouverture 31 est proximale et la deuxième ouverture est distale. Chaque cavité 20 correspond par exemple à un creux traversant dans un élément à cavités du module. Ainsi l'élément à cavités comporte une pluralité de creux traversants, chaque creux correspondant à une cavité 20, délimitée par des cloisons 21. Chaque creux correspond à un pixel que l'on souhaite pouvoir allumer. Alternativement, il est possible d'utiliser plusieurs éléments à cavités juxtaposés côte à côte et qui, une fois assemblés, définissent la plage complète des pixels.

Chaque source de lumière 10 présente une émission radiale, c'est-à-dire que les rayons lumineux R émis pas la source de lumière, lorsqu'elle est alimentée en électricité, sont orientés en majorité latéralement par rapport à un axe de montage de la source de lumière 10, et tout autour de cet axe. Par exemple, dans le cas d'une LED l'émission radiale est latérale par rapport à un axe perpendiculaire au plan du support. De telles sources de lumière sont décrite plus en détails en lien avec figures 5a et Sb.

Lorsque la source de lumière 10 est alimentée en électricité, par des moyens usuels non représentés sur les figures, au moins une partie des rayons lumineux R émis entrent dans la cavité 20 associée par la première ouverture 31 et impactent les cloisons 21 de ladite cavité 20. Ils sont réfléchis et/ou diffusés par lesdites cloisons 21 et une partie d'entre eux sortent de ladite cavité 20 associée par la deuxième ouverture 32. Les cloisons 21, sont avantageusement réalisées dans un matériau diffusant, notamment de couleur claire, en particulier de couleur blanche. De manière alternative ou complémentaire, les parois des cloisons 21 peuvent présenter une texture diffusante, notamment un grainage. Ces caractéristiques ont pour effet de diffuser les rayons lumineux R. Cela permet d'obtenir une bonne homogénéité de l'aspect allumé d'un pixel.

Le profil de chaque paroi de la cloison 21 présente un angle rentrant, c'est-à-dire qu'il comprend deux portions, notamment rectilignes, faisant entre elles un angle β rentrant, c'est-à-dire supérieur à 180°, lorsqu'il est observé depuis la cavité 20. Par ailleurs l'angle β présente une valeur inférieure à 270°. Ainsi la cloison 21 présente une section transversale en forme de deux trapèzes opposés dont les grandes bases sont communes. A titre d'exemple la base commune est représentée en trait pointillé sur la cloison 21 la plus à droite de la [Fig.1]. L'angle est obtus lorsqu'il est observé depuis l'intérieur de la cloison 21. Ainsi, lorsque cavité 20 est parcourue depuis la première ouverture 31 vers la deuxième ouverture 32, la surface de sa section transversale se réduit, passe par un minimum, notamment au niveau où le profil des parois présente un angle, puis augmente à nouveau.

Cette configuration permet d'avoir une profondeur importante des cavités 21, notamment lorsque l'élément à cavité est obtenu par moulage par injection sous pression, la profondeur de la cavité 21 étant la distance qui sépare la première ouverture 31 de la deuxième ouverture 32. En effet pour garantir le bon démoulage de la pièce à cavité, il nécessaire de garantir un angle de dépouille minimum entre les parois des cloisons 21 et l'axe de démoulage. Cet angle de dépouille est généralement supérieur à 3°, et même supérieur à 5° lorsque la paroi présente une texture comme par exemple un grainage. Cependant il est également souhaitable d'avoir une épaisseur limitée de la cloison 21. L'épaisseur maximale de la cloison 21 se trouvant à peu près vers son milieu, il est possible d'environ doubler la hauteur de ladite cloison 21, par rapport à celle qui serait possible avec une cloison dont l'épaisseur augmenterait continument de la première ouverture 31 vers la deuxième ouverture 32 ou inversement, et qui aurait la même épaisseur maximale. On obtient ainsi des cavités 20 dont la profondeur peut aller jusqu'à 20mm. Par ailleurs cette forme des cloisons 21 permet également une meilleure diffusion de la lumière dans la cavité 20, améliorant ainsi le niveau d'homogénéité.

De manière avantageuse, chaque cavité 20 est associée à une seule source de lumière 10. Cela permet d'optimiser le flux nécessaire car on évite ainsi les ombres portées que pourraient créer, l'une par rapport à l'autre, plusieurs sources de lumière 10 disposées en regard d'une même cavité 20. Ces ombres portées correspondent à une partie des rayons lumineux R émis par une source de lumière et interceptés par une source de lumière voisine associée à la même cavité. Ces rayons lumineux R n'arrivent pas sur les cloisons 21 et sont de ce fait perdus pour la réalisation de la fonction lumineuse.

Alternativement il peut parfois être nécessaire d'associer au moins certaines cavités 20, voire toutes les cavités 20, chacune à plusieurs sources de lumière 10. C'est le cas notamment lorsque l'utilisation d'une seule source de lumière 10 par cavité ne permettrait pas d'obtenir un flux lumineux suffisant, par exemple, soit parce chaque source de lumière n'est pas assez puissante, soit parce que la fonction lumineuse à réaliser nécessite une grande quantité de lumière. L'utilisation de plusieurs sources de lumière 10 en association avec une cavité 20 permet alors d'augmenter le flux lumineux disponible dans une cavité 20, malgré les ombres portées.

Dans un mode de réalisation préféré le module 1 comporte un masque ajouré 40 situé à distance des sources de lumière 10 selon un sens de parcours S de la lumière. Le sens de parcours de la lumière est à comprendre comme la direction générale dans laquelle les rayons lumineux se propagent dans la cavité 20, orientée depuis la première ouverture 31 vers la deuxième ouverture 32. Le masque ajouré comprend une grille 41 formant une pluralité de cellules lumineuses 42 en regard des cavités 20 et des sources de lumière 10 associées. Plus précisément, chaque cellule lumineuse 42 est en regard d'une cavité 20. Par ailleurs chaque cellule lumineuse 42 est disjointe d'une cellule lumineuse 42 directement adjacente. Chaque cellule lumineuse 42 correspond à un pixel.

Le masque ajouré 40 peut être disposé sur un support de masque 50. Le support de masque 50 est avantageusement réalisé dans un matériau transparent ou translucide. Un matériau translucide est diffusant dans la masse, par exemple il est de type opalin. De manière alternative ou complémentaire, le support de masque 50 présente au moins une face texturée, notamment présentant un grainage. Le matériau translucide et/ou la présence du grainage permet d'améliorer l'homogénéité de l'aspect allumé du pixel.

Le masque ajouré 40 peut être fixé sur le support de masque 50, notamment par collage pour par soudage. Alternativement le masque ajouré 40 et le support de masque 50 forme une pièce obtenue par moulage bi-matière. Dans une autre alternative, la grille 41 est une couche d'un matériau opaque déposé sur une face du masque ajouré, par exemple peinte ou imprimée sur le masque 40. Cette alternative est représentée sur la [Fig.2] par la référence 241. Cette couche de matériau opaque peut également être une couche de métal, par exemple obtenue par dépôt sous vide. Dans l'alternative de la couche d'un matériau opaque, cette dernière peut constituer le masque ajouré, et être directement déposée sur le support de masque.

Il est à noter que toutes les alternatives décrites ci-dessus pour le masque et le support de masque peuvent s'appliquer à tous les modes de réalisation de la présente invention.

La [Fig.2] est une vue schématique en coupe transversale d'un module selon un deuxième mode de réalisation de l'invention. Ce mode de réalisation diffère du premier mode de réalisation en ce que certaines cavités 220' présentent une ou des cloisons 221' obtenues par la superposition de deux sous-cloisons 221a, 221a', 221b'. Les sous-cloisons 221a, 221a', 221b' définissant une cloison 221' sont alignées. Elles sont avantageusement en contact. Elles définissent une cavité 220' de plus grande profondeur par rapport au premier mode de réalisation. Les sous-cloisons 221a et 221a' ont une hauteur similaire ou identique, ainsi que les sous-cloisons 221b'. En revanche la hauteur est différente entre les sous-cloisons 221a et 221a' d'une part, et 221b' d'autre part. En particulier les sous-cloisons 221b' ont une hauteur inférieure aux sous-cloisons 221a et 221a'.

De manière avantageuse, les sous-cloisons 221a ont la même hauteur que les cloisons 221 comportant une seule sous-cloison. Les cloisons 221 et les sous-cloisons 221a font partie d'un même élément à cavité. Cela permet d'utiliser un premier élément à cavité situé à proximité des sources de lumière 210, et définissant la première ouverture 231 de chaque cavité 220, 220'. Le premier élément à cavité utilise donc une hauteur identique pour toutes les cloisons 221 et sous-cloisons 221a qu'il comporte.

Les sous-cloisons 221a', 221b' font partie d'un deuxième élément à cavité, superposé au premier élément à cavité, c'est-à-dire qu'il se trouve entre le premier élément à cavité et le masque ajouré 240. Ainsi le module 201 comporte un premier élément à cavité standardisé sur lequel un deuxième élément à cavité est superposé pour augmenter la profondeur d'au moins certaines cavités. Avantageusement les sous-cloisons 221a', 221b' ont une hauteur qui augmente d'un bord à l'autre du module 201.

Les cloisons 221 comportant une seule sous-cloison, et les sous-cloisons 221a, 221a', 221b' présentent les mêmes caractéristiques que les cloisons 21 du premier mode de réalisation. Ainsi les sous-cloisons sont des éléments standardisés, ou au moins présentant une conception standardisée, permettant ainsi de réduire les coûts de conception et/ou de fabrication.

Ce mode de réalisation permet au module 201 d'être adapté au galbe extérieur du véhicule sur lequel il est destiné à être installé.

Il est à noter que pour s'adapter à un galbe plus prononcé, il est possible de superposer trois sous-cloisons ou plus pour former une cloison. Les sous-cloisons peuvent présenter les caractéristiques décrites ci-dessus.

La [Fig.3] est une vue schématique en coupe transversale d'un module selon un troisième mode de réalisation de l'invention. Ce mode de réalisation diffère du deuxième mode de réalisation en ce que le premier élément à cavité est cette fois disposé en regard du masque ajouré 340 et en ce que le module comporte un premier support 311' et un deuxième support 311" pour les sources de lumière 310. Le deuxième support 311" est décalé vers l'arrière par rapport au premier support 311', en prenant comme référence le sens de parcours S de la lumière. Le deuxième élément à cavité est situé entre le premier élément à cavité et les sources de lumière 310 situées sur le deuxième support 311".

Le deuxième élément à cavité comporte des sous-cloisons 321b' présentant une hauteur similaire ou identique. Chaque sous-cloison 321b' est avantageusement en contact avec la sous-cloison 321a du premier élément à cavité avec laquelle elle définit une cloison 321'. Le deuxième élément à cavité comporte également au moins une sous-cloison 321b" d'une hauteur différente de celle des sous-cloisons 321b', notamment une hauteur plus petite. Cette sous-cloison 312b" se situe en bordure du deuxième élément à cavité, et est destinée à venir au moins partiellement sous le premier support 311'. Cette configuration est avantageuse pour avoir une largeur identique pour toutes les cavités 320, 320', tout en utilisant un premier support 311' d'extension importante, ce qui permet une bonne dissipation de la chaleur générée par les sources de lumière 310 situées sur ledit premier support 311'.

Les cloisons 321 comportant une seule sous-cloison, et les sous-cloisons 321a, 321b', 321b" présentent les mêmes caractéristiques que les cloisons 21 du premier mode de réalisation.

Ce mode de réalisation permet d'adapter la profondeur du module, notamment lorsque le galbe extérieur du véhicule sur lequel il est destiné à être installé est peu prononcé.

La [Fig.4] est une vue schématique en coupe transversale d'un module selon un quatrième mode de réalisation de l'invention. Ce mode de réalisation diffère du troisième mode de réalisation en ce que la cloison 421b" ne se trouve pas situé sous le support 411' mais sur son côté. Cette configuration est avantageuse pour avoir des sous-cloisons 421b', 421b" standardisées, c'est-à-dire présentant toute une section transversale identique.

Les cloisons 421 comportant une seule sous-cloison, et les sous-cloisons 421a, 421b', 421b" présentent les mêmes caractéristiques que les cloisons 21 du premier mode de réalisation.

Dans les troisième et quatrième modes de réalisation, il est à noter que pour s'adapter à une profondeur évoluant de manière plus prononcée, il est possible de superposer trois sous-cloisons ou plus pour former une cloison. Les sous-cloisons peuvent présenter les caractéristiques décrites ci-dessus.

Selon un mode de réalisation non représenté, le premier élément à cavité des troisième et quatrième modes de réalisation comporte des cloisons de hauteur variable, de manière similaire à ce qui est décrit pour le deuxième élément à cavité du deuxième mode de réalisation. Cela permet d'adapter le module 301, 401 des troisième et quatrième modes de réalisation d'être en outre adapté au galbe extérieur du véhicule sur lequel il est destiné à être installé

En relation avec les figures 5a et 5b nous décrivons les caractéristiques d'émission lumineuse d'une source de lumière à émission radiale.

La [Fig.5a] représente une vue schématique latérale d'une source de lumière 10 positionnée sur un support 11. La source de lumière 10 présente un axe de montage X, perpendiculaire au support 11. La source de lumière 10, lorsqu'elle est alimentée en électricité, émet des rayons lumineux R, majoritairement orientés latéralement par rapport à l'axe de montage X. Ceux-ci forment une indicatrice d'intensité lumineuse qui dépend de la direction mesurée par l'angle α par rapport à l'axe de montage X.

La [Fig.5b] représente un diagramme d'un exemple d'intensité relative de la source de lumière de la [Fig.5a]. Autrement dit il s'agit d'un diagramme d'indicatrice d'intensité lumineuse de la source de lumière.

L'axe des abscisses correspond à la valeur de l'angle α. L'axe des ordonnées correspond à la valeur relative d'intensité lumineuse émise par la source de lumière 10 dans la direction correspondant à l'angle α. La valeur 100 est attribuée à l'intensité maximale émise par la source dans une direction donnée. La courbe est ainsi exprimée en pourcentage de cette valeur maximale.

On constate sur ce diagramme que l'émission de la source de lumière 10 est symétrique par rapport à l'axe de montage X, c'est-à-dire que la valeur d'intensité est sensiblement égale pour une direction correspondant à l'angle +α et à l'angle -α. Plus précisément, le diagramme de la [Fig.5b] représente l'émission de la source dans un plan radial contenant l'axe de montage X. Ainsi, l'émission de la source de lumière 10 présente une symétrie de révolution autour dudit axe de montage X, c'est-à-dire quelle que soit l'orientation du plan radial autour de l'axe de montage X.

Pour des raisons de commodité nous employons la notation +α et -α uniquement pour préciser l'orientation vers la droite ou vers la gauche de la direction en question. Lorsque seule la valeur absolue α est utilisée cela signifie que la caractéristique s'applique indifféremment des deux côtés.

On trouve notamment une valeur maximale, ou pic d'émission, pour des angles αpic+ et αpic- d'environ +85° et -85° respectivement. Nous utilisons la notation αpic pour désigner la valeur absolue des angles αpic+ et αpic-. Par ailleurs la courbe se maintient au-dessus de la valeur 50 pour des angles α compris entre environ 69° et 97°, définissant ainsi une largeur à mi-hauteur de 28° répartie autour de chaque pic d'émission. Une telle orientation pour le pic d'émission permet, lorsque la source de lumière est installée dans le module de l'invention, qu'une partie importante du flux lumineux qu'elle émet soit orienté en direction des cloisons 21 de la cavité 20.

On note également que la courbe se maintient à une valeur faible, inférieure à 20, sur une plage angulaire allant d'environ -53° à +53°.

Il est avantageux d'avoir une valeur faible d'intensité lumineuse à proximité de l'axe de montage X. En effet, quand la source 10 est placée en regard d'une cavité 20 du module selon l'invention, l'axe de montage X est sensiblement parallèle au corps de la cavité 20, c'est-à-dire à la direction moyenne reliant la première ouverture 31 et la deuxième ouverture 32. Ainsi seul un petit nombre de rayons lumineux va directement de la source de lumière 10 à la deuxième ouverture sans impacter les cloisons 21 de la cavité 20. On évite ainsi un effet de spot lumineux dans le pixel, au niveau de la position de la source lumineuse 10.

Bien sûr d'autres formes de diagrammes d'émission sont possibles pour une source à émissions radiale, dès lors que peu de lumière est émise à proximité de l'axe de montage X, et qu'une partie importante du flux est orientée latéralement de manière à impacter les cloisons 21.

Ainsi le pic d'émission peut être obtenu pour une autre valeur d'angle αpic+, αpic-. Des valeurs d'angle αpic supérieures ou égales à 45° sont bien adaptées pour assurer l'orientation d'une partie importante du flux vers les cloisons des cavités. Par ailleurs il est avantageux que la valeur de l'angle αpic du pic d'émission soit inférieure à 90°. En effet des valeurs supérieures conduiraient à ce qu'une partie importante de la lumière parte vers l'arrière et n'entre pas dans la cavité associée à la source de lumière.

Par ailleurs il est important que le diagramme d'émission présente des valeurs faibles, notamment des valeurs inférieures ou égales à 20, jusqu'à un angle α de 30°. Ainsi, lorsque la source de lumière est installée dans le module de l'invention, seule une faible partie du flux lumineux qu'elle émet est orienté directement en direction de la deuxième ouverture sans impacter les cloisons 21 de la cavité 20, évitant ainsi la création d'un spot lumineux, c'est-à-dire une zone de surintensité lumineuse, vers le milieu du pixel. L'homogénéité globale du pixel s'en trouve améliorée.

La largeur à mi-hauteur peut également prendre d'autres valeurs que celles indiquées ci-dessus. Elle peut être plus ou moins étroite, et répartie de manière symétrique ou dissymétrique autour du pic d'émission.

Il est avantageux qu'elle soit telle que, lorsque la source de lumière est installée dans le module de l'invention, le secteur angulaire qu'elle couvre soit orienté en direction des cloisons 21. Ainsi, la largeur à mi-hauteur peut être variable, notamment en fonction de l'angle αpic du pic d'émission.

Lorsque ledit angle αpic est tel que le pic démission est orienté vers une extrémité de la cloison 21, c'est-à-dire à proximité de la première ou de la deuxième ouverture, il est avantageux que la largeur à mi-hauteur soit inférieure ou égale à 30°. C'est notamment le cas pour αpic compris entre 75 et 90°, ou entre 45 et 55°.

En revanche, lorsque l'angle αpic est tel que le pic d'émission vise vers le milieu de la cloison 21, c'est-à-dire à distance de la première ou de la deuxième ouverture, la largeur à mi-hauteur peut prendre des valeurs plus élevées. Il est cependant avantageux qu'elle reste inférieure ou égale à 60° pour garantir que l'ensemble de l'émission lumineuse se trouvant dans ce secteur angulaire soit orientée vers ladite cloison 21. Une telle situation est notamment obtenue pour αpic compris entre 55 et 75°, et plus spécifiquement entre 60 et 70°.

En outre, lorsque ledit angle αpic est tel que le pic d'émission est orienté vers une extrémité de la cloison 21, il est avantageux que la largeur à mi-hauteur soit dissymétrique autour du pic d'émission, afin de limiter la quantité de lumière émise dans une direction non orientée vers ladite cloison 21. Plus précisément si l'angle αpic est élevé, notamment compris entre 75 et 90°, il est avantageux que l'écart angulaire entre le pic d'émission et la valeur à mi-hauteur soit plus réduit pour l'angle à mi-hauteur supérieur à αpic que pour l'angle à mi-hauteur inférieur à αpic. Ainsi on évite que trop de flux lumineux soit envoyé au-delà de la cloison 21 du côté de la première ouverture. C'est le cas de la configuration représentée sur la [Fig.5b]. L'angle αpic vaut environ 85°. La largeur à mi-hauteur vaut 97°-85°=12° pour la partie angulaire supérieure à αpic, et 85°-69°=16° pour la partie angulaire inférieure à αpic.

Inversement, si l'angle αpic est faible, notamment compris entre 45 et 55°, il est avantageux que l'écart angulaire entre le pic d'émission et la valeur à mi-hauteur soit plus réduit pour l'angle à mi-hauteur inférieur à αpic que pour l'angle à mi-hauteur supérieur à αpic. Ainsi on évite que trop de flux lumineux soit envoyé au-delà de la cloison 21 du côté de la deuxième ouverture.

Selon un autre mode de réalisation, l'émission de la source de lumière ne présente pas de symétrie de révolution. Toutefois les caractéristiques décrites ci-dessus pour une émission symétrique de révolution sont également applicables, et sont à comprendre dans un plan radial donné contenant l'axe de montage X, et pouvant varier d'un plan radial à l'autre. Dans ledit plan radial elle peuvent également être différentes entre les valeurs d'angle α positives, et les α valeurs d'angle α négatives.

On notera en particulier qu'il est avantageux que la valeur de l'angle αpic soit plus élevée dans une direction correspondant à une cloison 21 plus proche de la source de lumière, et soit plus faible dans une direction correspondant à une cloison 21 plus éloignée de la source de lumière. Les termes « proche » et « éloigné » sont à comprendre ici relativement l'un à l'autre.

## Revendications

1. Module lumineux (1, 201, 301, 401) de véhicule automobile, le module comprenant :
a. - une pluralité de sources de lumière (10, 210, 310, 410) configurées pour émettre des rayons lumineux (R) ;
b. - une pluralité de cavités (20, 220, 220', 320, 320', 420, 420') présentant chacune une première ouverture (31, 231, 331, 431) et une deuxième ouverture (32, 232, 332, 432) opposée à la première ouverture (31, 231, 331, 431), chaque source de lumière (10, 210, 310, 410) étant associée à une cavité (20, 220, 220', 320, 320', 420, 420'), de sorte qu'au moins une partie des rayons lumineux (R) émis par chaque source de lumière (10, 210, 310, 410) entre par la première ouverture (31, 231, 331, 431) de la cavité (20, 220, 220', 320, 320', 420, 420') associée et sorte de ladite cavité (20, 220, 220', 320, 320', 420, 420') associée par la deuxième ouverture (32, 232, 332, 432) ;
le module lumineux étant **caractérisé en ce que** les sources de lumière (10, 210, 310, 410) présentent une émission radiale,
et **en ce que** les cavités (20, 220, 220', 320, 320', 420, 420') sont formées par des cloisons (21, 221, 321, 421) présentant, dans une section longitudinale, une forme de deux trapèzes opposés dont les grandes bases sont communes, et dans lequel les sources de lumière (10, 210, 310, 410) présentent un pic d'émission orienté vers les cloisons (21, 221, 321, 421) de ladite cavité (20, 220, 220', 320, 320', 420, 420') associée.

2. Module lumineux (1, 201, 301, 401) selon la revendication 1, dans lequel le module lumineux comprend un masque ajouré (40, 240, 340, 440) situé à distance de la pluralité de sources de lumière (10, 210, 310, 410) selon un sens de propagation S de la lumière, le masque ajouré (40, 240, 340, 440) comprenant une grille (41, 241, 341, 441) formant une pluralité de cellules lumineuses (42, 242, 342, 442) en regard des cavités (20, 220, 220', 320, 320', 420, 420') et des sources de lumière (10, 210, 310, 410) associées, chaque cellule lumineuse (42, 242, 342, 442) étant disjointe d'une cellule lumineuse (42, 242, 342, 442) directement adjacente.

3. Module lumineux (1, 201, 301, 401) selon la revendication 2, dans lequel le module lumineux comprend un support de masque (50, 250, 350, 450) placé en regard des deuxièmes ouvertures, afin d'être traversé par les rayons lumineux (R), et supportant le masque ajouré (40, 240, 340, 440).

4. Module lumineux (1, 201, 301, 401) selon la revendication 3, dans lequel le support de masque (50, 250, 350, 450) est un diffuseur.

5. Module lumineux (1, 201, 301, 401) selon l'une quelconque des revendications 3 à 4, dans lequel le masque ajouré (40, 240, 340, 440) est monobloc avec le support de masque (50, 250, 350, 450), notamment le masque ajouré (40, 240, 340, 440) et le support de masque (50, 250, 350, 450) sont obtenus par moulage bi-injection de matières plastiques.

6. Module lumineux (1, 201, 301, 401) selon l'une quelconque des revendications 3 à 4, dans lequel le masque ajouré (40, 240, 340, 440) est rapporté sur le support de masque (50, 250, 350, 450), le masque ajouré (40, 240, 340, 440) étant fixé solidairement au support par des moyens de fixation.

7. Module lumineux (1, 201, 301, 401) selon l'une quelconque des revendications 3 à 4, dans lequel le masque ajouré (40, 240, 340, 440) est déposé sur le support de masque (50, 250, 350, 450), la grille (41, 241, 341, 441) du masque ajouré (40, 240, 340, 440) étant formée par une couche d'un matériau opaque déposé sur une face du masque ajouré (40, 240, 340, 440).

8. Module lumineux (1, 201, 301, 401) selon l'une quelconque des revendications précédentes, dans lequel les cavités (20, 220, 220', 320, 320', 420, 420') sont formées par des cloisons (21, 221, 321, 421) de couleur claire, notamment de couleur blanche.

9. Module lumineux (1, 201, 301, 401) selon l'une des revendications précédentes, dans lequel les cavités (20, 220, 220', 320, 320', 420, 420') sont formées par des cloisons (21, 221, 321, 421) ayant au moins une paroi texturée pour diffuser les rayons lumineux (R) qui les impactent.

10. Module lumineux (201, 301, 401) selon l'une quelconque des revendications précédentes, dans laquelle des cloisons (221, 321, 421) sont composées d'une superposition de plusieurs sous-cloisons (221a, 221a', 221b', 321a, 321b', 321b", 421a, 421b', 421b").

11. Module lumineux (1, 201, 301, 401) selon l'une quelconque des revendications précédentes, dans lequel les sources de lumière (10, 210, 310, 410) comportent une ou plusieurs diodes électroluminescentes à émission radiale.

## Patentansprüche

1. Leuchtmodul (1, 201, 301, 401) eines Kraftfahrzeugs, wobei das Modul umfasst:
a. eine Vielzahl von Lichtquellen (10, 210, 310, 410), die konfiguriert sind, um Lichtstrahlen (R) auszusenden;
b. eine Vielzahl von Hohlräumen (20, 220, 220', 320, 320', 420, 420'), die jeweils eine erste Öffnung (31, 231, 331, 431) und eine zweite Öffnung (32, 232, 332, 432) gegenüber der ersten Öffnung (31, 231, 331, 431) aufweisen, wobei jede Lichtquelle (10, 210, 310, 410) einem Hohlraum (20, 220, 220', 320, 320', 420, 420') zugeordnet ist, sodass mindestens ein Teil der von jeder Lichtquelle (10, 210, 310, 410) ausgesendeten Lichtstrahlen (R) durch die erste Öffnung (31, 231, 331, 431) des zugeordneten Hohlraums (20, 220, 220', 320, 320', 420, 420') eintritt und aus dem zugeordneten Hohlraum (20, 220, 220', 320, 320', 420, 420') durch die zweite Öffnung (32, 232, 332, 432) austritt;
c. wobei das Leuchtmodul **dadurch gekennzeichnet ist, dass** die Lichtquellen (10, 210, 310, 410) eine radiale Emission aufweisen,
und dadurch, dass die Hohlräume (20, 220, 220', 320, 320', 420, 420') durch Trennwände (21, 221, 321, 421) gebildet werden, die in einem Längsschnitt die Form von zwei gegenüberliegenden Trapezen aufweisen, deren große Grundlinien gemeinsam sind, und wobei die Lichtquellen (10, 210, 310, 410) eine Emissionsspitze aufweisen, die zu den Trennwänden (21, 221, 321, 421) des zugeordneten Hohlraums (20, 220, 220', 320, 320', 420, 420') gerichtet ist.

2. Leuchtmodul (1, 201, 301, 401) nach Anspruch 1, wobei das Leuchtmodul eine durchbrochene Maske (40, 240, 340, 440) umfasst, die in einem Abstand von der Vielzahl von Lichtquellen (10, 210, 310, 410) in einer Lichtausbreitungsrichtung S angeordnet ist, wobei die durchbrochene Maske (40, 240, 340, 440) ein Gitter (41, 241, 341, 441) umfasst, das eine Vielzahl von Leuchtzellen (42, 242, 342, 442) gegenüber den Hohlräumen (20, 220, 220', 320, 320', 420, 420') und den zugeordneten Lichtquellen (10, 210, 310, 410) bildet, wobei jede Leuchtzelle (42, 242, 342, 442) von einer direkt benachbarten Leuchtzelle (42, 242, 342, 442) getrennt ist.

3. Leuchtmodul (1, 201, 301, 401) nach Anspruch 2, wobei das Leuchtmodul einen Maskenträger (50, 250, 350, 450) umfasst, der gegenüber den zweiten Öffnungen angeordnet ist, um von den Lichtstrahlen (R) durchdrungen zu werden, und der die durchbrochene Maske (40, 240, 340, 440) trägt.

4. Leuchtmodul (1, 201, 301, 401) nach Anspruch 3, wobei der Maskenträger (50, 250, 350, 450) ein Diffusor ist.

5. Leuchtmodul (1, 201, 301, 401) nach einem der Ansprüche 3 bis 4, wobei die durchbrochene Maske (40, 240, 340, 440) einstückig mit dem Maskenträger (50, 250, 350, 450) ist, insbesondere die durchbrochene Maske (40, 240, 340, 440) und der Maskenträger (50, 250, 350, 450) durch ZweiKomponenten-Spritzguss von Kunststoffen hergestellt werden.

6. Leuchtmodul (1, 201, 301, 401) nach einem der Ansprüche 3 bis 4, wobei die durchbrochene Maske (40, 240, 340, 440) auf den Maskenträger (50, 250, 350, 450) aufgebracht ist, wobei die durchbrochene Maske (40, 240, 340, 440) durch Befestigungsmittel fest mit dem Träger verbunden ist.

7. Leuchtmodul (1, 201, 301, 401) nach einem der Ansprüche 3 bis 4, wobei die durchbrochene Maske (40, 240, 340, 440) auf den Maskenträger (50, 250, 350, 450) aufgebracht ist, wobei das Gitter (41, 241, 341, 441) der durchbrochenen Maske (40, 240, 340, 440) durch eine Schicht aus einem undurchsichtigen Material gebildet wird, das auf eine Fläche der durchbrochenen Maske (40, 240, 340, 440) aufgebracht ist.

8. Leuchtmodul (1, 201, 301, 401) nach einem der vorhergehenden Ansprüche, wobei die Hohlräume (20, 220, 220', 320, 320', 420, 420') durch Trennwände (21, 221, 321, 421) von heller Farbe, insbesondere von weißer Farbe, gebildet werden.

9. Leuchtmodul (1, 201, 301, 401) nach einem der vorhergehenden Ansprüche, wobei die Hohlräume (20, 220, 220', 320, 320', 420, 420') durch Trennwände (21, 221, 321, 421) gebildet werden, die mindestens eine texturierte Wand aufweisen, um die Lichtstrahlen (R), die auf sie treffen, zu streuen.

10. Leuchtmodul (201, 301, 401) nach einem der vorhergehenden Ansprüche, wobei Trennwände (221, 321, 421) aus einer Überlagerung mehrerer Unter-Trennwände (221a, 221a', 221b', 321a, 321b', 321b", 421a, 421b', 421b") bestehen.

11. Leuchtmodul (1, 201, 301, 401) nach einem der vorhergehenden Ansprüche, wobei die Lichtquellen (10, 210, 310, 410) eine oder mehrere Leuchtdioden mit radialer Emission umfassen.

## Claims

1. A motor-vehicle light-emitting module (1, 201, 301, 401) comprising:
a. - a plurality of light sources (10, 210, 310, 410) configured to emit light rays (R);
b. - a plurality of cavities (20, 220, 220', 320, 320', 420, 420') each having a first aperture (31, 231, 331, 431) and a second aperture (32, 232, 332, 432) opposite the first aperture (31, 231, 331, 431), each light source (10, 210, 310, 410) being associated with one cavity (20, 220, 220', 320, 320', 420, 420'), so that at least part of the light rays (R) emitted by each light source (10, 210, 310, 410) enters via the first aperture (31, 231, 331, 431) of the associated cavity (20, 220, 220', 320, 320', 420, 420') and exits said associated cavity (20, 220, 220', 320, 320', 420, 420') via the second aperture (32, 232, 332, 432);
c. - the motor-vehicle light-emitting module being **characterized in that** the light sources (10, 210, 310, 410) emitting radially,
and **in that** the cavities (20, 220, 220', 320, 320', 420, 420') are formed by partitions (21, 221, 321, 421) the shape of which, in longitudinal cross section, is that of two opposite trapezoids the large bases of which are common, and wherein the light sources (10, 210, 310, 410) have an emission peak oriented toward the partitions (21, 221, 321, 421) of said associated cavity (20, 220, 220', 320, 320', 420, 420')

2. The light-emitting module (1, 201, 301, 401) as claimed in claim 1, wherein the light-emitting module comprises a perforated mask (40, 240, 340, 440) located at a distance from the plurality of light sources (10, 210, 310, 410) in a direction of propagation S of the light, the perforated mask (40, 240, 340, 440) comprising a grid (41, 241, 341, 441) forming a plurality of light-emitting cells (42, 242, 342, 442) facing the cavities (20, 220, 220', 320, 320', 420, 420') and the associated light sources (10, 210, 310, 410), each light-emitting cell (42, 242, 342, 442) being separate from a directly adjacent light-emitting cell (42, 242, 342, 442).

3. The light-emitting module (1, 201, 301, 401) as claimed in claim 2, wherein the light-emitting module comprises a mask carrier (50, 250, 350, 450) placed facing the second apertures, so that it is passed through by the light rays (R), and bearing the perforated mask (40, 240, 340, 440).

4. The light-emitting module (1, 201, 301, 401) as claimed in claim 3, wherein the mask carrier (50, 250, 350, 450) is a diffuser.

5. The light-emitting module (1, 201, 301, 401) as claimed in any one of claims 3 to 4, wherein the perforated mask (40, 240, 340, 440) is integrally formed with the mask carrier (50, 250, 350, 450), the perforated mask (40, 240, 340, 440) and the mask carrier (50, 250, 350, 450) in particular being obtained by bi-injection molding of plastics.

6. The light-emitting module (1, 201, 301, 401) as claimed in any one of claims 3 to 4, wherein the perforated mask (40, 240, 340, 440) is attached to the mask carrier (50, 250, 350, 450), the perforated mask (40, 240, 340, 440) being securely fastened to the carrier by fastening means.

7. The light-emitting module (1, 201, 301, 401) as claimed in any one of claims 3 to 4, wherein the perforated mask (40, 240, 340, 440) is deposited on the mask carrier (50, 250, 350, 450), the grid (41, 241, 341, 441) of the perforated mask (40, 240, 340, 440) being formed by a layer of an opaque material deposited on a face of the perforated mask (40, 240, 340, 440).

8. The light-emitting module (1, 201, 301, 401) as claimed in any one of the preceding claims, wherein the cavities (20, 220, 220', 320, 320', 420, 420') are formed by partitions (21, 221, 321, 421) of light color, and in particular of white color.

9. The light-emitting module (1, 201, 301, 401) as claimed in one of the preceding claims, wherein the cavities (20, 220, 220', 320, 320', 420, 420') are formed by partitions (21, 221, 321, 421) that have at least one textured wall in order to scatter light rays (R) that strike them.

10. The light-emitting module (201, 301, 401) as claimed in any one of the preceding claims, wherein some partitions (221, 321, 421) are composed of a superposition of a plurality of sub-partitions (221a, 221a', 221b', 321a, 321b', 321b", 421a, 421b', 421b").

11. The light-emitting module (1, 201, 301, 401) as claimed in any one of the preceding claims, wherein the light sources (10, 210, 310, 410) comprise one or more radially emitting light-emitting diodes.
